# EUROPÄISCHE PATENTSCHRIFT

(11) **EP 0 733 337 B1**
(45) Veröffentlichungstag und Bekanntmachung des Hinweises auf die Patenterteilung: **01.12.1999**
(21) Anmeldenummer: 96104045.8
(22) Anmeldetag: 14.03.1996
(51) Int. Cl.: A47L 15/37, A47L 15/00

(54) **Reinigungsvorrichtung für Mehrwege-Geschirr**
Cleaning device for reusable crockery
Dispositif de nettoyage pour vaisselle réutilisable

(30) Priorität: 23.03.1995 DE 29504903 U
(43) Veröffentlichungstag der Anmeldung: 25.09.1996
(73) Patentinhaber: WOHLEB SYSTEME GmbH, 79255 Buchenbach (DE)
(72) Erfinder: Wohleb, Helmut, 79256 Buchenbach (DE)
(74) Vertreter: Schmitt, Hans, Dipl.-Ing.

(56) Entgegenhaltungen:
- DE-A- 2 331 370
- GB-A- 169 213
- US-A- 3 866 265
- US-A- 4 177 534

## Beschreibung

Die Erfindung bezieht sich auf eine Reinigungsvorrichtung für Mehrwege-Geschirr, insbesondere für einzelne Tassen, mit einer Reinigungskammer, in der sich Sprühdüsen für den Austritt von Reinigungsmedium und Mittel zum Positionieren der Tasse innerhalb der Reinigungskammer befinden, wobei wenigstens eine außen an der Tasse angreifende und in Umfangsrichtung der Tasse verschwenkbare Außenbürste sowie wenigstens eine innen an der Tasse angreifende, rotierende Innenbürste vorgesehen sind und wobei die Vorrichtung einen Halte- und Hubmechanismus zum Zuführen und Überstülpen der Tasse auf die Innenbürste(n) aufweist.
Aus der US-A-3 866 265 ist eine Gläserwaschmaschine bekannt, bei der die zu reinigenden Gläser einzeln von oben mit der Öffnung nach unten in ein Gehäuse eingeführt werden, wobei das Glas mit seiner umlaufenden Wand zwischen wenigstens einer inneren Bürste und mehreren äußeren Bürsten eingreift.
Die Bürsten befinden sich in dem Gehäuse, das eine obere Einführöffnung für zu reinigende Gläser aufweist. Während des Reinigungsvorgangs bildet das Glas selbst einen oberen Abschluß der Einführöffnung, wobei aber eine Abdichtung, insbesondere auch bei unterschiedlichen Durchmessern von zu reinigenden Gläsern, nicht möglich und dementsprechend der Austritt von Reinigungsflüssigkeit nicht verhindert werden kann.
Auch ist es erforderlich, das zu reinigende Glas während der Reinigungsprozedur direkt festzuhalten und nach unten zu bewegen, so daß der Benutzer mit Spritzwasser und gegebenenfalls mit den äußeren Bürsten in Berührung kommen kann.
Das Festhalten ist insbesondere auch bei schmalen Gläsern erforderlich, da diese zwischen der inneren Bürste und in gleiche Richtung rotierende, mittlere Bürsten eingreifen.
Zum Reinigen von im Durchmesser größeren Gläsern dienen die mittleren, umlaufenden aber nicht rotierenden Bürsten zum Reinigen der Glasinnenseite, während äußere, jeweils um ihre eigene Achse rotierende, jedoch nicht umlaufende Bürsten zum Reinigen der Glasaußenseite vorgesehen sind. Um die gesamte, äußere Umfangsseite des Glases zu beaufschlagen, sind eine Vielzahl von Außen-Bürsten erforderlich.

Es sind auch bereits Geschirr-Reinigungsvorrichtungen bekannt, bei denen als Reinigungsmedium Sprühwasser, Dampf, Reinigungsbürsten und zum Trocknen Luft verwendet werden. Bei solchen Reinigungsvorrichtungen besteht das Problem, daß einerseits eine sehr kurze Reinigungszeit erwünscht ist, daß andererseits aber trotz dieser kurzen, zur Verfügung stehenden Zeit eine gründliche Reinigung der Tasse gefordert ist, auch wenn Getränkereste an der Tasse oder dergleichen eingetrocknet und schwer entfernbar sind.
Diese bekannten Reinigungsvorrichtungen zeigen jedoch keine konkreten Lösungsvorschläge für dieses Problem.

Aufgabe der vorliegenden Erfindung ist es, eine Reinigungsvorrichtung der eingangs erwähnten Art zu schaffen, mit der in kürzester Zeit eine gründliche Reinigung von Tassen, Bechern und dergleichen Geschirr möglich ist. Trotzdem soll dabei der Energie- und Reinigungsmittelbedarf möglichst gering sein. Außerdem soll ein einfacher Aufbau sowie eine einfache Handhabung und ein bequemes und schnelles Einsetzen und Entnehmen einer zu reinigenden Tasse möglich sein.

Zur Lösung dieser Aufgabe wird erfindungsgemäß vorgeschlagen, daß daß die Reinigungskammer einen oberen Verschlußdeckel aufweist, der mit dem Halte- und Hubmechanismus zum Positionieren der Tasse in eine abgesenkte Reinigungsstellung und in eine angehobene Einsetz- und Entnahmestellung in Antriebsverbindung steht, daß für die Schwenkbewegung der Außenbürste(n) und die Rotationsbewegung der Innenbürste ein gemeinsamer Antrieb vorgesehen ist, daß die Antriebsverbindung für die Schwenkbewegung der Außenbürste(n) ein Kurbelgetriebe oder einen Exzenterantrieb aufweist, daß die Außenbürste(n) an den Enden eines mit dem Kurbelgetriebe oder dergleichen verbundenen Schwenkarmes verschwenkbar sowie um ihre Längsachse drehbar gelagert sind und daß der Antrieb für die Drehbewegung der Außenbürste(n) von dem Antrieb für die Drehbewegung der Innenbürste abgeleitet ist (sind). Durch die Antriebsverbindung zwischen dem Verschlußdeckel und dem Halte- und Hubmechanismus ist eine einfache Handhabung ermöglicht, da die zu reinigende Tasse aus der oberen Einsetzlage beim Schließen des Deckels automatisch nach unten in Reinigungsstellung positioniert wird.
Der gemeinsame Antrieb für die Schwenkbewegung und die Rotationsbewegung der Außenbürste(n) sowie die Rotationsbewegung der Innenbürste begünstigt einen einfachen und kompakten Aufbau der Reinigungsvorrichtung, wobei sich durch die Verwendung eines Kurbelgetriebes oder eines Exzenterantriebs Vorteile hinsichtlich der Lebensdauer und der Betriebssicherheit ergeben.
Die vorgesehene Anordnung der Reinigungsbürsten und deren Arbeitsbewegung mit Schwenkbewegung der Außenbürsten bei gleichzeitiger Rotation ergibt ergibt eine direkte mechanische Beaufschlagung der gesamten zu reinigenden Oberfläche der Tasse, so daß in Verbindung mit einer Reinigungsflüssigkeit, in der Regel Heißwasser mit etwas Spülmittel, in kürzester Zeit eine intensive und gründliche Reinigung möglich ist. Versuche haben ergeben, daß ein Reinigungszeit von nur 5 Sekunden für eine einwandfreie Reinigung ausreichend ist. Durch diese sehr kurze Reinigungszeit ergibt sich schon zwangsläufig ein geringer Verbrauch von Spülflüssigkeit und Spülmittel und auch ein dementsprechend geringer Energiebedarf für eine Aufheizung des Spülwassers.

Nach einer bevorzugten Ausführungsform ist vorgesehen, daß zwei etwa diametral zu der Tasse oder dergleichen gegenüberliegend angeordnete, rotierende Außenbürsten vorgesehen sind, die vorzugsweise gegenläufig um einen vorgebbaren Schwenkwinkel um die Tasse schwenkbar sind. Durch die Schwenkbewegung der Außenbürsten bei gleichzeitiger Rotation ergibt sich trotz Verwendung von nur zwei Außenbürsten eine besonders gründliche Reinigung und eine Beaufschlagung der gesamten Umfangsseite der Tasse, wobei die Ränder und der Bodenbereich bzw. Bodenrandbereich mit beaufschlagt werden, da die Bürsten entsprechend dicht an der Tasse positioniert sind und die Borsten am oberen und unteren Tassenrand radial nach innen überstehen. Durch die Verwendung von nur zwei Außenbürsten ist ein entsprechend reduzierter Aufwand vorhanden.
Auch innenseitig ergibt sich eine gründliche Reinigung der Tasse, da nach einer Weiterbildung der Erfindung eine zentral in die im Betriebszustand mit ihrer Öffnung vorzugsweise nach unten weisende Tasse eingreifende und diese innenseitig umfänglich beaufschlagende, rotierende Innenbürste vorgesehen ist. Diese Bürste ist mit ihrer unverformten Außenkontur etwas größer als der Tasseninnenraum, so daß auch hier eine gründliche Reinigung in kürzester Zeit erfolgt, selbst wenn angetrocknete Getränke- oder Speisereste abgelöst werden müssen.
Zusätzliche Ausgestaltungen der Erfindung sind in den weiteren Unteransprüchen aufgeführt. Nachstehend ist die Erfindung mit ihren wesentlichen Einzelheiten anhand der Zeichnungen noch näher erläutert.

Es zeigt:
- Fig. 1: eine Seitenansicht einer Reinigungsvorrichtung mit Darstellung der im Inneren befindlichen Aggregate,
- Fig. 2: eine etwa Figur 1 entsprechende Darstellung, hier jedoch mit einer in Einsetz- und Entnahmestellung befindlichen Tasse und geöffnetem Deckel,
- Fig. 3: eine Schmalseitenansicht der Reinigungsvorrichtung nach Figur 1 und 2,
- Fig. 4: eine Rückseitenansicht der Reinigungsvorrichtung nach Figur 1 bis 3 und
- Fig. 5: eine etwas schematisierte Darstellung des Antriebsmechanismus für die Reinigungsbürsten.

In den Seitenansichten gemäß Figur 1 und 2 ist gut der innere Aufbau der erfindnungsgemäßen Reinigungsvorrichtung 1 erkennbar. Sie ist im Ausführungsbeispiel als sogenannter Eintassen-Spüler ausgebildet und dient dementsprechend zum Reinigen von einzeln zugeführten Tassen 2.
Die Reinigungsvorrichtung 1 weist im wesentlichen eine in einem Außengehäuse 3 befindliche Reinigungskammer 4, eine Antriebseinrichtung 5 sowie eine Warmwasseraufbereitung 6 auf.
Innerhalb der Reinigungskammer 4 befindet sich eine Halte- und Hubmechanismus 7, mit dem die in Figur 2 in Einsetzstellung befindliche Tasse 2 von dieser Obenstellung in die in Figur 1 gezeigte Reinigungsstellung und von dieser auch wieder in die der Einsetzstellung entsprechende Entnahmestellung (Figur 2) positioniert werden kann.
Außerdem befinden sich in der Reinigungskammer 4 noch seitlich außen neben der Tasse 2 positionierte Außenbürsten 8 (vgl. Figur 3 und 4) sowie eine in die nach unten weisende Tasse 2 eingreifende Innenbürste 9. Der Übersichtlichkeit halber sind die Außenbürsen 8 in den Seitenansichten nach Figur 1 und 2 weggelassen.

Im Ausführungsbeispiel sind zwei Außenbürsten 8 vorgesehen, die an den Enden eines mittig schwenkbar gelagerten Schwenkarmes 10 verschwenkbar und drehbar gelagert sind. Wie gut in Figur 3 erkennbar, weisen die Außenbürsten 8 mit ihrem Borstenfeld nach oben und beaufschlagen seitlich die dazwischen befindliche Tasse 2. Die Innenbürste 9 ist zentral ebenfalls an dem Schwenkarm 10 drehbar gelagert und greift von unten in die Tasse 2 ein. Die Rotationsbewegungen der Außenbürsten 8 sowie der Innenbürsten 9 und auch die Schwenkbewegung der Außenbürsten 8 werden über die Antriebseinrichtung 5 von einem gemeinsamen Antriebsmotor 11 abgeleitet. In Figur 5 sind Einzelheiten der Antriebseinrichtung 5 erkennbar. Für die Rotation der Außenbürsten 8 und der Innenbürste 9 erfolgt eine Übertragung der Drehbewegung von der Motorwelle 12 über eine Riemenscheibe 13 und einen Riemen 14 zu einer zentralen Riemenscheibe 15, die sich auf der Drehwelle 16 der Innenbürste 9 befindet. Die Rotationsbewegung für die Außenbürsten 8 wird von der Riemenscheibe 15 über einen Riemen 17 auf zwei Außen-Riemenscheiben 18, die auf den Drehwellen 19 der Außenbürsten 8 angebracht sind, übertragen.

Zusätzlich zu der Rotationsbewegung führen die Außenbürsten 8 auch noch eine gegenläufige Schwenkbewegung gemäß den Doppelpfeilen Pf1 in Figur 4 und 5 durch. Von der Motorwelle 12 erfolgt dazu über eine Riemenscheibe 20 eine Antriebsübertragung zu einem Kurbelgetriebe 21, in dem die umlaufende Drehbewegung in eine Hin- und Her-Schwingbewegung umgesetzt wird. Diese wird über einen Riemen 22 auf den Schwenkarm 10 übertragen.
Wie gut in den Figuren 4 und 5 erkennbar, sind die Außenbürsten 8 etwa diametral gegenüberliegend angeordnet und lassen sich gegenläufig jeweils soweit verschwenken, daß praktisch die gesamte Außenseite der Tasse 2 während einer Hin- und Herschwenkbewegung beaufschlagt wird. Im Ausführungsbeispiel ist die Verbindungsgerade zwischen den beiden Außenbürsten 8 etwas zum Durchmesser der Tasse bzw. der Tassenauflage parallel versetzt vorgesehen.

Der Halte- und Hubmechanismus 7 innerhalb der Reinigungskammer 4 weist eine Auflage 23 für den nach unten weisenden Tassenrand auf, wobei diese Auflage einen Ringkörper 24 mit drei Auflagestegen 25 aufweist (Figur 4). Die Innenbürste 9 greift durch diesen Ringkörper 24 hindurch und in die Tasse ein. Die Tassenauflage 23 ist mit einem an einer Führung 26 (Figur 1 und 2) gelagerten Hubschlitten 27 verbunden, mit dem die auf der Auflage 23 aufliegende Tasse 2 zwischen der Einsetz- und Entnahmestellung (Figur 2) und der Reinigungsstellung (Figur 1) hin und her positioniert werden kann. Der Hubschlitten 27 ist über einen Bowdenzug 28 mit einem verschwenkbaren Verschlußdeckel 29 verbunden. Bei der Schwenklagerung 30 des Verschlußdeckels 29 greift ein Zughebel 31 an, dessen anderes Ende mit dem Bowdenzug 28 verbunden ist.
Der Verschlußdeckel 29 weist innenseitig einen pufferartigen Niederhalter 32 zur Baufschlagung des Bodens 33 der nach unten weisenden Tasse 2 auf.
Wird nun nach dem Einsetzen einer zu reinigenden Tasse 2 (Figur 2) der Deckel 29 geschlossen, so wird die Tasse 2 durch den Niederhalter 32 zusammen mit dem Hubschlitten 27 nach unten bis in die Reinigungsposition der Tasse 2 bei vollständig geschlossenem Deckel 29 verschoben. Nach Beendigung des Reinigungsvorganges kann der Verschlußdeckel 29 an seinem Griff 34 aufgeschwenkt werden, wobei durch die Antriebsübertragung von dem Verschlußdeckel 29 über den Zughebel 31 und den Bowdenzug 28 zu dem Hubschlitten 27, die Tasse 2 nach oben in Entnahmestellung angehoben wird und dann entsprechend gut entnehmbar ist. Durch diesen Mechanismus ist ein bequemes und schnelles Einsetzen und Entnehmem einer zu reinigenden Tasse möglich.
Anstatt des Bowdenzuges 28 kann bei dem Halte- und Hubmechanismus 7 eine permanente Rückstellkraftbeaufschlagung, vorzugsweise durch eine Rückstellfeder vorgesehen sein. Dadurch wird die Tasse bei offenem Verschlußdeckel 29 in die angehobene Einsetz- und Entnahmestellung positioniert. Beim Schließen des Deckels beaufschlagt dieser mit seinem pufferartigen Niederhalter 32 den Boden der nach unten weisenden Tasse 2 und drückt diese gegen die Rückstellkraftbeaufschlagung in die abgesenkte Reinigungsstellung.
Um ein Mitdrehen der Tasse 2 bei Baufschlagung durch die Bürsten zu vermeiden, greift sein Henkel 35 in einen längs des Hubweges verlaufenden Schlitz zwischen zwei Führungsschienen 36 ein.

Als Reinigungsflüssigkeit dient heißes Wasser, dem bedarfsweise ein Reinigungs- oder Spülmittel beigegeben werden kann. Über einen Wassererhitzer 37 und eine Zuleitung 38, in der sich ein Ventil 39 befindet, wird das heiße Wasser Sprühdüsen zugeführt. Im Ausführungsbeispiel sind zwei nach oben im Bereich der Innenbürste 9 positionierte Sprühdüsen 40 und eine seitlich auf die Tasse gerichtete Sprühdüse 41 vorgesehen.
An der Unterseite der Reinigungskammer 4 befindet sich noch ein Ablauf 42, über den das Reinigungswasser abgeführt werden kann.

## Patentansprüche

1. Reinigungsvorrichtung (1) für einzelne Tassen (2), mit einer Reinigungskammer (4), in der sich Sprühdüsen (40,41) für den Austritt von Reinigungsmedium und Mittel zum Positionieren einer Tasse innerhalb der Reinigungskammer, wobei wenigstens eine außen an der Tasse (2) angreifende und in Umfangsrichtung der Tasse verschwenkbare Außenbürste (8) sowie wenigstens eine innen an der Tasse angreifende, rotierende Innenbürste (9) vorgesehen sind und wobei die Vorrichtung einen Halte- und Hubmechanismus (7) zum Zuführen und Überstülpen der Tasse auf die Innenbürste(n) aufweist, **dadurch gekennzeichnet**, daß die Reinigungskammer (4) einen oberen Verschlußdeckel (29) aufweist, der mit dem Halte- und Hubmechanismus (7) zum Positionieren der Tasse (2) in eine abgesenkte Reinigungsstellung und in eine angehobene Einsetz- und Entnahmestellung in Antriebsverbindung steht, daß für die Schwenkbewegung der Außenbürste(n) (8) und die Rotationsbewegung der Innenbürste (9) ein gemeinsamer Antrieb vorgesehen ist, daß die Antriebsverbindung für die Schwenkbewegung der Außenbürste(n) ein Kurbelgetriebe (21) oder einen Exzenterantrieb aufweist, daß die Außenbürste(n) (8) an den Enden eines mit dem Kurbelgetriebe (21) oder dergleichen verbundenen Schwenkarmes (10) verschwenkbar sowie um ihre Längsachse drehbar gelagert ist (sind) und daß der Antrieb für die Drehbewegung der Außenbürste(n) von dem Antrieb für die Drehbewegung der Innenbürste abgeleitet ist.

2. Reinigungsvorrichtung nach Anspruch 1, dadurch gekennzeichnet, daß zwei rotierende Außenbürsten (8) vorgesehen sind die derart angeordnet sind, daß sie etwa diametral zu der Tasse (2) oder dergleichen gegenüberliegen, und vorzugsweise gegenläufig um einen vorgebbaren Schwenkwinkel um die Tasse (2) schwenkbar sind.

3. Reinigungsvorrichtung nach Anspruch 1 oder 2, dadurch gekennzeichnet, daß eine zentral in die im Betriebszustand mit ihrer Öffnung vorzugsweise nach unten weisende Tasse (2) eingreifende und diese innenseitig umfänglich beaufschlagende, rotierende Innenbürste (9) vorgesehen ist.

4. Reinigungsvorrichtung nach einem der Ansprüche 1 bis 3, dadurch gekennzeichnet, daß der Verschlußdeckel (29) innenseitig einen pufferartigen Niederhalter (32) zur Beaufschlagung des Bodens der nach unten weisenden Tasse (2) im Betriebszustand aufweist.

5. Reinigungsvorrichtung nach einem der Ansprüche 1 bis 4, dadurch gekennzeichnet, daß der Halte- und Hubmechanismus (7) eine Auflage (23) mit vorzugsweise drei etwa radial orientierten Auflagestegen (25) für den Öffnungsrand einer Tasse aufweist und daß eine Verdrehsicherung für die Tasse vorzugsweise durch einen längs des Hubweges den Tassenhenkel führenden Schlitz zwischen zwei Führungsschienen (36) vorgesehen ist.

6. Reinigungsvorrichtung nachAnspruch 5, dadurch gekennzeichnet, daß die Tassen- Auflage (23) mit einem an einer Führung gelagerten Hubschlitten (27) verbunden ist und daß der Hubschlitten eine insbesondere durch einen Bowdenzug (28) gebildete Antriebsverbindung zu dem vorzugsweise als Schwenkdeckel ausgebildeten Verschlußdeckel (29) aufweist.

7. Reinigungsvorrichtung nach einem der Ansprüche 1 bis 6, dadurch gekennzeichnet, daß wenigstens eine von unten etwa auf die Innenbürste (9) gerichtete Sprühdüse (40) sowie wenigstens eine seitlich auf die Tasse und/oder die Außenbürste(n) gerichtete Sprühdüse (41) vorgesehen ist.

8. Reinigungsvorrichtung nach einem der Ansprüche 1 bis 7, dadurch gekennzeichnet, daß sich die Reinigungskammer (4) innerhalb eines Gehäuses (3) befindet, in dem die den Dreh- und Schwenkantrieb aufweisende Antriebseinrichtung (5), eine Warmwasseraufbereitung (6) mit Versorgungsleitungen und Zuleitungen zu den Sprühdüsen, die Antriebsverbindung zwischen Verschlußdeckel (29) und Hubschlitten (27) und gegebenenfalls weitere Hilfsaggregate angeordnet sind.

9. Reinigungsvorrichtung nach einem der Ansprüche 1 bis 8, dadurch gekennzeichnet, daß der Halte- und Hubmechanismus (7) zum Positionieren der Tasse (2) in die angehobene Einsetz- und Entnahmestellung eine Rückstellkraftbeaufschlagung, vorzugsweise wenigstens eine Rückstellfeder aufweist und daß der obere Verschlußdeckel (29), insbesondere mit seinem pufferartigen Niederhalter (32) zur Beaufschlagung des Bodens der nach unten weisenden Tasse (2) und zum Positionieren der Tasse gegen die Rückstellkraftbeaufschlagung in die abgesenkte Reinigungsstellung dient.

## Claims

1. A cleaning device (1) for individual cups (2), with a cleaning chamber (4) in which spray jets (40,41) for discharge of cleaning medium and means for positioning a cup within the cleaning chamber, wherein at least one outer brush (8), which acts on the exterior of the cup (2) and is swivellable in the cup's circumferential direction, and at least one rotating inner brush (9), which acts upon the interior of the cup, are provided and wherein the device has a holding and lifting mechanism (7) for supplying and placing the cup on the inner brush(es), characterised in that the cleaning chamber (4) has an upper locking lid (29) which is in driving connection with the holding and lifting mechanism (7) for positioning of the cup (2) in a lowered cleaning position and in a raised insertion and removal position, that a common drive is provided for the swivelling movement of the outer brush(es) (8) and the rotational movement of the inner brush (9), that the drive connection has a crank gear (21) or eccentric drive for the swivelling movement of the outer brush(es), that the outer brush(es) (8) is/are mounted so as to be swivellable, and rotatable about its/their longitudinal axis, at the ends of a swivelling arm (10) connected to the crank gear (21) or similar and that the drive for the rotational movement of the outer brush(es) is derived from the drive for the rotational movement of the inner brush.

2. A cleaning device according to claim 1, characterised in that two rotating outer brushes (8) are provided, which are arranged so that they lie approximately diametrically opposite the cup (2) or similar and are preferably swivellable countercurrently over a given swivelling angle about the cup (2).

3. A cleaning device according to claim 1 or 2, characterised in that a rotating inner brush (9) is provided centrally, which, in operating mode, acts upon a cup (2), preferably placed with its open end facing downwards, and extensively contacts the interior of this.

4. A cleaning device according to one of claims 1 to 3, characterised in that the locking lid (29) has, on its interior, a buffer-like holder (32) to contact the base of the downwards-facing cup (2) when in operating mode.

5. A cleaning device according to one of claims 1 to 4, characterised in that the holding and lifting mechanism (7) has a support (23) with preferably three radially-disposed support webs (25) for the edge of the open end of a cup and that a rotation prevention means is provided for the cup, preferably by means of a slit leading along the lifting path of the cup handle between two guide rails (36).

6. A cleaning device according to claim 5, characterised in that the cup-support (23) is connected with a lifting slide-carriage (27) supported on a guide and that the lifting slide-carriage has a drive connection, preferably by means of a Bowden cable (28), to the locking lid (29) which is preferably designed as a pivoting lid.

7. A cleaning device according to one of claims 1 to 6, characterised in that at least one spray jet (40), directed approximately onto the inner brush (9) from below, and at least one spray jet (41), directed laterally onto the cup and/or the outer brush(es) is provided.

8. A cleaning device according to one of claims 1 to 7, characterised in that the cleaning chamber (4) is located within a housing (3) in which the drive mechanism (5) which has the turning and swivelling drive, a warm water preparation system (6) with feed pipes and supply pipes to the spray jets, the drive connection between the locking lid (29) and the lifting slide-carriage (27) and optionally other auxiliary units, are arranged.

9. A cleaning device according to one of claims 1 to 8, characterised in that the holding and lifting mechanism (7) is acted upon by a resilient force, preferably by at least one return spring, for positioning the cup (2) in the raised insertion and removal position, and that the upper locking lid (29) serves to contact the base of the downwards-facing cup (2), especially with its buffer-like holder (32), and to position the cup in the lowered cleaning position against the action of the resilient force.

## Revendications

1. Dispositif de nettoyage (1) pour tasses individuelles (2), muni d'une chambre de nettoyage (4) dans laquelle se trouvent des buses de pulvérisation (40, 41) pour la sortie d'un agent de nettoyage et des moyens pour positionner une tasse à l'intérieur de la-chambre de nettoyage, au moins une brosse extérieure (8) ayant prise à l'extérieur de la tasse et orientable dans le sens circonférentiel de la tasse ans qu'au moins une brosse intérieure (9) rotative ayant prise à l'intérieur de la tasse étant prévues, et le dispositif présentant un mécanisme de maintien et de levage (7) pour amener la tasse retournée sur la(les) brosse(s) intérieure(s), **caractérisé en ce que** la chambre de nettoyage (4) présente un couvercle de fermeture supérieur (29) qui est en liaison motrice avec le mécanisme de maintien et de levage (7) pour positionner la tasse (2) dans une position de nettoyage abaissée et dans une position d'insertion et de retrait relevée, en ce qu'un entraînement commun est prévu pour le mouvement pivotant de(s) la brosse(s) extérieure(s) (8) et pour le mouvement de rotation de la brosse intérieure (9), en ce que la liaison motrice présente un mécanisme à bielle (21) ou une commande par excentrique pour le mouvement pivotant de(s) la brosse extérieure(s) (8), en ce que la(les) brosse(s) extérieure(s) (8) est/sont pivotante(s) aux extrémités d'un bras pivotant (10) relié au mécanisme à bielle (21) ou au mécanisme similaire et qu'elle(s) est/sont placée(s) de façon à pouvoir pivoter autour se leur/son axe longitudinal, et en ce que l'entraînement pour le mouvement de rotation de la (des) brosse(s) extérieure(s) est dérivé de l'entraînement du mouvement rotatif de la (des) brosse(s) intérieure(s).

2. Dispositif de nettoyage selon la revendication 1, **caractérisé en ce que** deux brosses rotatives extérieures (8) sont prévues de sorte à être opposées à peu prés diamétralement à la tasse (2) ou à un objet similaire, et qu'elles sont pivotantes autour de la tasse (2) de préférence en mouvement opposé autour d'un angle de rotation pouvant être prédéterminé.

3. Dispositif de nettoyage selon la revendication 1 ou 2, **caractérisé en ce qu'**une brosse intérieure (9) rotative est prévue, celle-ci ayant prise de manière centrale dans la tasse (2) tournée de préférence avec son ouverture vers le bas à l'état de marche et qu'elle s'applique sur le pourtour intérieur de la tasse.

4. Dispositif de nettoyage selon l'une des revendications 1 à 3 **caractérisé en ce que** le couvercle de fermeture (29) présente à l'intérieur un abaisseur (32) en forme de tampon pour s'appliquer sur le fond de la tasse (2) dirigée vers le bas à l'état de marche.

5. Dispositif de nettoyage selon l'une des revendications 1 à 4 **caractérisé en ce que** le mécanisme de maintien et de levage (7) présente un support (23) avec de préférence trois nervures de support (25) orientées à peu près radialement pour le bord d'ouverture d'une tasse et en ce qu'une sécurité de rotation de la tasse est prévue de préférence par une fente guidant l'anse de la tasse le long de la trajectoire de levage entre deux rails de guidage (36).

6. Dispositif de nettoyage selon la revendication 5, **caractérisé en ce que** le support de tasses (23) est raccordé à un chariot de levage (27) placé sur un guidage et en ce que le chariot de levage présente un raccordement d'entraînement formé notamment par un câble Bowden (28) vers le couvercle de fermeture (29) formé de préférence comme couvercle pivotant.

7. Dispositif de nettoyage selon l'une des revendications 1 à 6, **caractérisé en ce qu'**au moins une buse de pulvérisation (40) dirigée depuis le bas à peu prés sur la brosse intérieure (9) est prévue ainsi qu'au moins une buse de pulvérisation (41) dirigée latéralement vers la tasse (2) et/ou vers la(les) brosse(s) extérieure(s).

8. Dispositif de nettoyage selon l'une des revendications 1 à 7, **caractérisé en ce que** la chambre de nettoyage (4) se trouve dans un boîtier (3) dans lequel sont placés le dispositif d'entraînement (5) présentant l'entraînement de rotation et de pivotement, un dispositif de préparation d'eau chaude (6) avec conduites d'alimentation et conduites menant aux buses de pulvérisation (40, 41), le raccordement d'entraînement entre le couvercle de fermeture (29) et le chariot de levage (27) et éventuellement d'autres groupes auxiliaires.

9. Dispositif de nettoyage selon l'une des revendications 1 à 8, **caractérisé en ce que** le mécanisme de maintien et de levage (7) pour positionner la tasse (2) dans la position relevée d'insertion et de retrait présente un dispositif d'application d'une force de rappel, de préférence au moins un ressort de rappel, et en ce que le couvercle de fermeture (29) supérieur, notamment avec son abaisseur (32) en forme de tampon pour l'alimentation du fond de la tasse (2) dirigée vers le bas, sert au positionnement de la tasse contre l'effet de la force de rappel dans la position de nettoyage abaissée.
